# EUROPÄISCHE PATENTSCHRIFT

(11) **EP 1 066 472 B1**
(45) Veröffentlichungstag und Bekanntmachung des Hinweises auf die Patenterteilung: **05.06.2002**
(21) Anmeldenummer: 99920544.6
(22) Anmeldetag: 11.03.1999
(51) Int. Cl.: F04C 29/08

(54) **FLÜSSIGKEITSRINGPUMPE**
LIQUID RING PUMP
POMPE A ANNEAU DE LIQUIDE

(30) Priorität: 24.03.1998 DE 29805345 U
(43) Veröffentlichungstag der Anmeldung: 10.01.2001
(73) Patentinhaber: SIEMENS AKTIENGESELLSCHAFT, 80333 München (DE)
(72) Erfinder: DITTMAR, Rudi, D-98590 Helmers (DE); KRINES, Jürgen, D-97640 Stockheim (DE); SEUFERT, Robert, D-97654 Bastheim (DE)
(86) Internationale Anmeldenummer: DE9900679
(87) Internationale Veröffentlichungsnummer: WO9949221

(56) Entgegenhaltungen:
- DE-A- 4 118 934
- DE-U- 9 106 151
- PATENT ABSTRACTS OF JAPAN vol. 12, no. 78 (M-675) [2925], 11. März 1988 (1988-03-11) & JP 62 218684 A (MATSUSHITA ELECTRIC IND. CO. LTD.), 26. September 1987 (1987-09-26)

## Beschreibung

Die Erfindung bezieht sich auf eine Flüssigkeitsringpumpe gemäß dem Oberbegriff des Anspruchs 1.

Eine gattungsgemäße Flüssigkeitsringpumpe ist aus der DE 91 06 151.2 bekannt. Bei dieser Flüssigkeitsringpumpe ist eine Fangplatte zur Anschlagbegrenzung mit einem Seitenschild verbunden und die Ventilplatte ist durch zwischen der Fangplatte und der Steuerscheibe angeordnete Elemente fixiert.

Die JP-A-62 218 684 beschreibt eine Anschlagbegrenzung einer Ventilplatte in einem Kreisringverdichter.

Nachteilig dabei ist jeweils die recht umständliche Montage von Fangplatte und Ventilplatte, der materielle Aufwand zur Realisierung der Ventilanordnung und ein erhöhter Verschleiß der Ventilplatte.

Ausgehend davon, liegt der Erfindung die Aufgabe zugrunde, eine Flüssigkeitsringpumpe der gattungsgemäßen Art so zu gestalten, daß die Ventilplatte bei Montage- und Wartungsarbeiten wesentlich einfacher und kostengünstiger vor den Drucköffnungen anzubringen ist.

Eine weitere Aufgabe der Erfindung besteht darin, die Anordnung "Ventilplatte-Befestigung-Fangplatte" kostengünstiger auszuführen und dabei Verschleißerscheinungen der Ventilplatte zu reduzieren.

Die Lösung der gestellten Aufgabe gelingt durch die im Kennzeichen des Anspruchs 1 angegebenen Merkmale.

Dadurch, daß eine Anschlagbegrenzung der Ventilplatte bereits in den Pumpendeckel im Bereich der Drucköffnungen eingegossen ist, entfällt die zusätzliche Montage einer Fangplatte. Durch eine oder mehrere Öffnung der Ventilplatte ragen Führungselemente, die durch Eingriff in Ausnehmungen oder Bohrungen der Steuerscheibe und/oder in Ausnehmungen oder Bohrungen des Pumpendeckels die Ventilplatte fixieren. Durch einen in der eingegossenen Anschlagbegrenzung eingesetzten Gummipuffers, der ebenso zur Aufnahme des Führungselementes geeignet ist, reduziert sich der Verschleiß der beschriebenen Anordnung. Während des Betriebs der Flüssigkeitsringpumpe tritt aufgrund der wiederholten Auf- und Zubewegungen der Ventilplatte Reibung zwischen der Ventilplatte und dem Führungselement auf, die aber aufgrund ähnlicher Materialien von Ventilplatte und Führungselement eine vorzeitige Abnutzung der Ventilplatte verhindern. Außerdem können durch Verwendung eines derartigen Gummipuffer herstellungsbedingte Toleranzunterschiede während der Montage oder Wartung mühelos ausgeglichen werden, was sowohl die Herstellung als auch die Montage von Ersatzteilen wesentlich erleichtert und vereinfacht. Damit reduzieren sich auch die Betriebsstillstandszeiten derartiger Flüssigkeitsringpumpen.

Verschleißerscheinungen werden aufgrund der eingesetzten Werkstoffe wie Kunststoff- oder Gummiteile, wie in einer weiteren Ausgestaltung der Erfindung beschrieben, stark reduziert. Als Ventilplatten eignen sich einstückige Platten, Fingerplatten oder andere bei dieser Pumpengattung übliche Ventilanordnungen.

Anhand eines in der Zeichnung schematisch dargestellten Ausführungsbeispiels wird der Anmeldungsgegenstand nachfolgend näher beschrieben.

Die Zeichnung zeigt einen schematisch dargestellten Druckraum 6 einer nicht näher dargestellten Flüssigkeitsringpumpe, die zwei Drucköffnungen 7 in einer Steuerscheibe 2 aufweist, die durch eine Ventilplatte 1 abgedeckt sind. Die Ventilplatte 1 ist durch einen in einem Gummipuffer 5 und einer Bohrung 8 der Steuerscheibe 2 fixierten Stift 4, der als Kunststoffformteil ausgeführt ist, gehalten. Dieser Stift 4 weist in dem im Gummipuffer 5 befindlichen Teil einen rundlichen Stiftkopf 9 auf. Dieser Stiftkopf 9 wird durch eine Ausnehmung 10 im Gummipuffer 5 fixiert. Durch ein Untermaß der Ausnehmung des Gummipuffers 5 gegenüber der räumlichen Ausdehnung des Stiftkopfes 9 wird eine zusätzliche Fixierung der Ventilanordnung erreicht. Der Stift 4 weist an seinem anderen Ende eine Art Freidrehung 11 oder Einkerbung des Stiftschaftes 12 auf. Dadurch wird u.a. die Montage zusätzlich erleichtert. Der Gummipuffer 5 ist in einer gegossenen Kontur 13 des die Anschlagbegrenzung bildenden Teils eines Pumpendeckels 14 durch Klebung oder Pressung fixiert. Ein Austausch der Ventilplatte 1 wird dadurch wesentlich vereinfacht. Eine rampenähnliche angegossene Ausformung 15 des Pumpendeckels 14 dient zugleich als Anschlagbegrenzung für die Ventilplatte 1. Die Ventilplatte 1 gibt nach den jeweils vorliegenden Betriebsverhältnissen eine oder mehrere Drucköffnungen 7 frei.

Eine bezüglich der Stiftachse axiale Verschiebung der Ventilplatte 1 auf dem Stift 4 oder einer Hülse zwischen der Steuerscheibe 2 und dem Gummipuffer 5 ist ausgeschlossen. Damit kann sich die Ventilplatte 1 weder verkanten noch verklemmen. Es ist somit ein ordnungsgemäßer Betrieb der Flüssigkeitsringpumpe garantiert.

Die Flüssigkeitsringpumpe kann prinzipiell auch ohne definierte Anschlagbegrenzung der Ventilplatte 1 ausgeführt werden. Dabei können die Führungselemente der Ventilplatte 1 direkt über einen evtl. Gummipuffer 5 in den Pumpendeckel 14 eingreifen. Die Lebensdauer der Ventilplatte 1, insbesondere bei einer Ausführungsform der Ventilplatte 1 in Teflon reduziert sich aufgrund des fehlenden definierten Anschlags der Ventilplatte 1 in außergewöhnlichem Maße.

Vorstellbar ist außerdem eine derartige Anschlagbegrenzung in einen dementsprechend gestalteten Gummipuffer 5 zu integrieren, der somit Anschlag der Ventilplatte 1 und Befestigung derselben in sich vereint.

Zur Befestigung der Ventilplatte 1 im Bereich der Drucköffnungen 7 der Steuerscheibe 2 eignet sich auch eine nicht dargestellte Einstecknut mit ev. widerhakenähnlichen Ausgestaltungen.

Diese Einstecknut kann sowohl direkt an der Steuerscheibe 2, als auch an anderen den Druckraum 6 bildenden Pumpenteilen 14 plaziert sein.

## Patentansprüche

1. Flüssigkeitsringpumpe mit:
a) einem in einem Arbeitsraumgehäuse umlaufenden Laufrad,
b) einer Steuerscheibe (2), die mindestens eine Saugöffnung und mindestens eine Drucköffnung (7) aufweist und eine Seite des Arbeitsraumgehäuses abschließt,
c) mindestens einer abhebbaren Ventilplatte (1), die zumindest ein Teil der Drucköffnungen (7) überdeckt,
d) einer Anschlagbegrenzung (15) der Ventilplatte (1),
e) einen Pumpendeckel (14), der die Steuerscheibe (2) abdeckt und mindestens einen Ansaugraum und mindestens einen Druckraum (6) aufweist,
f) mindestens einem Führungselement (4), das die Ventilplatte (1) am Pumpendeckel (14) und/oder an der Steuerscheibe (2) fixiert,
**dadurch gekennzeichnet, daß**
g) der Pumpendeckel (14) Mittel zur Anschlagbegrenzung (15) der Ventilplatte (1) aufweist,
h) mindestens eines durch mindestens eine Öffnungen der Ventilplatte (1) ragendes Führungselement (4) vorhanden ist.

2. Flüssigkeitsringpumpe nach Anspruch 1, **dadurch gekennzeichnet, daß** das Führungselement (4) als Kunststofformteile ausgeführt ist, das die Ventilplatte (1) durch Eingriff in Ausnehmungen der Steuerscheibe (2) und/oder des Pumpendeckels (14) fixiert.

3. Flüssigkeitsringpumpe nach Anspruch 1 oder 2, **dadurch gekennzeichnet, daß** die Anschlagbegrenzung der Ventilplatte (1) als eine schräg bzgl. der Pumpenachse verlaufende in den Pumpendeckel (14) rampenähnliche angegossene Ausformung (15) ausgeführt ist.

## Claims

1. Liquid ring pump having:
a) an impeller which rotates in an operating-chamber housing,
b) a cam disc (2) which has at least one suction opening and at least one pressure opening (7) and shuts off a side of the operating-chamber housing,
c) at least one valve plate (1) that can be raised and which covers at least one portion of the pressure openings (7),
d) a stop-limitation (15) pertaining to the valve plate (1),
e) a pump cover (14) which covers the cam disc (2) and at least one suction chamber and at least one pressure chamber (6),
f) at least one guiding element (4) which fixes the valve plate (1) on the pump cover (14) and/or on the cam disc (2),
**characterized in that**
g) the pump cover (14) has stop-limitation means (15) for the valve plate (1),
h) there is at least one guiding element (4) which projects through at least one opening of the valve plate (1).

2. Liquid ring pump according to claim 1, **characterized in that** the guiding element (4) is constructed as a shaped plastics portion which fixes the valve plate (1) by engagement in recesses of the cam disc (2) and/or the pump cover (14).

3. Liquid ring pump according to claim 1 or 2, **characterized in that** the stop-limitation for the valve plate (1) is constructed as a protrusion (15) that extends obliquely in relation to the pump axis and which is cast onto the pump cover (14) in a ramp-like manner.

## Revendications

1. Pompe à anneau de liquide comprenant :
a) une roue tournant dans un corps de chambre de travail,
b) un disque (2) de commande, qui présente au moins un orifice d'aspiration et au moins un orifice (7) de refoulement et qui ferme un côté du corps de la chambre de travail,
c) au moins un plateau (1) de soupape qui peut se soulever et qui recouvre au moins une partie des orifices (7) de refoulement,
d) une limitation (15) à butée du plateau (1) de soupape,
e) un couvercle (14) de pompe, qui recouvre le disque (2) de commande et qui présente au moins une chambre d'aspiration et au moins une chambre (6) de refoulement,
f) au moins un élément (4) de guidage, qui immobilise le plateau (1) de soupape sur le couvercle (14) de pompe et/ou sur le disque (2) de commande,
**caractérisée en ce que**
g) le couvercle (14) de pompe comprend des moyens de limitation (15) à butée du plateau (1) de soupape,
h) il y a au moins un élément (4) de guidage passant dans au moins un orifice du plateau (1) de soupape.

2. Pompe à anneau de liquide suivant la revendication 1,
**caractérisée en ce que** l'élément (4) de guidage est réalisé sous la forme d'une pièce moulée en matière plastique, qui immobilise le plateau (1) de soupape par pénétration dans des évidements du disque (2) de commande et/ou du couvercle (14) de pompe.

3. Pompe à anneau de liquide suivant la revendication 1 ou 2, **caractérisée en ce que** la limitation à butée du plateau (1) de soupape est réalisée sous la forme d'une déformation (15) coulée à la manière d'une rampe dans le couvercle (14) de la pompe en étant inclinée par rapport à l'axe de la pompe.
